# EUROPÄISCHE PATENTANMELDUNG

(11) **EP 2 609 972 A1**
(43) Veröffentlichungstag der Anmeldung: **03.07.2013**
(21) Anmeldenummer: 12199764.7
(22) Anmeldetag: 28.12.2012
(51) Int. Cl.: A63C 7/10, A63C 9/08, A63C 9/085, A63C 9/086, A63C 9/00

(54) **Sicherheitsbindungssystem für den Skisport**

(30) Priorität: 28.12.2011 DE 202011109616 U
(71) Anmelder: Heumann, Sepp, 83080 Oberaudorf (DE)
(72) Erfinder: Heumann, Sepp, 83080 Oberaudorf (DE)
(74) Vertreter: Kuhnen & Wacker

(57) **Zusammenfassung**

Es wird ein Sicherheitsbindungssystem für den Skisport vorgeschlagen, welches eine die Sohle des Skischuhs (8) im Vorderfußbereich gegen Längskräfte und gegen unterhalb eines Auslösewertes liegende Querkräfte haltende Einspannvorrichtung und mit zwischen einem Haltpunkt im Fersenbereich des Skischuhs einerseits und einem Haltepunkt an der Skioberfläche etwa unterhalb des Skischuhaltepunktes andererseits wirksamen Anschlagmitten zur Begrenzung der Winkelstellung zwischen der Skischuhsohle und der Skioberfläche in einer vertikalen Mittellängsebene zur Skioberfläche aufweist. Die Einspannvorrichtung ist mit einer Sperrvorrichtung (30,30a) versehen, welche wahlweise in eine Freigabestellung oder in eine Sperrstellung verstellbar ist, in welch letzterer Kopplungsmittel (9,10) der Einspannvorrichtung und Gegenkopplungsmitteln (11,12) am Vordereinde der Shuhsohle unabhängig von wirksammen Längskräften und Querkräften in Eingriff gehalten sind.

## Beschreibung

Die Erfindung betrifft ein Sicherheitsbindungssystem für den Skisport, wobei hierunter das alpine Skifahren auf der Piste und im Gelände, das Skifahren auf Skitouren, beispielsweise auch unter Ausübung des Telemarkstils, ferner Freestyle-Skifahren, das Langlaufen, das Skispringen und schließlich auch das Wasserskifahren zu verstehen sind.

Die EP 2383 025 A1 offenbart ein Sicherheitsbindungssystem rur Sprungski, wobei hier in Übereinstimmung mit der vorliegend in Betracht gezogenen Konstruktion ein Bindungssystem mit einer die Sohle des Skischuhs im Vorderfußbereich gegen Längskräfte und gegen unterhalb eines Auslösewertes liegende Querkräfte haltenden Einspannvorrichtung und mit zwischen einem Haltepunkt im Fersenbereich des Skischuhs einerseits und einem Haltepunkt an der Sprungskioberfläche etwa unterhalb des Skischuhhaltepunktes andererseits wirksamen Anschlagmitteln zur Begrenzung der Winkelstellung zwischen der Skischuhsohle und der Sprungskioberfläche in einer vertikalen Mittellängsebene zur Sprungskioberfläche offenbart ist, wobei die Einspannvorrichtung beiderseits des Vorderfußbereichs des Skischuhs um vertikal zur Sprungskioberfläche orientierte Schwenkachsen verschwenkbare Winkelhebel aufweist, die an ihren von der Skispitze abgelegenen Hebelenden Kopplungsmittel tragen, die in der Einspannstellung mit Gegenkopplungsmitteln nahe dem Vorderende der Schuhsohle in Eingriff sind.

Durch die vorliegende Erfindung soll, ausgehend von diesem Stand der Technik, die Aufgabe gelöst werden, ein Sicherheitsbindungssystem für den Skisport anzugeben, welches bei gleichbleibender grundsätzlicher Konstruktion die Verwendbarkeit in den vorstehend genannten vielerlei Skisportarten ermöglicht, ohne dass wesentliche zusätzliche Bauteile, Funktionen und Umgestaltungen des Sicherheitsbindungssystems erforderlich sind.

Ausgehend von einem Sicherheitsbindungssystem mit den Merkmalen des Oberbegriffes des anliegenden Anspruches I wird dieses Ziel erfindungsgemäß dadurch erreicht, dass die Einspannvorrichtung mit einer Sperrvorrichtung versehen ist, welche wahlweise in eine Freigabestellung oder in eine Sperrstellung verstellbar ist, in welch letzterer die Kopplungsmittel der Winkelhebel der Einspannvorrichtung mit den Gegenkopplungsmitteln nahe dem Vorderende der Schuhsohle unabhängig von Längskräften und Querkräften in Eingriff gehalten sind

Vorteilhafte Ausgestaltungen und Weiterbildungen eines solchen Sicherheitsbindungssystems für den Skisport bilden Gegenstand der anliegenden, dem Anspruch 1 nachgeordneten Unteransprüche, deren Inhalt ausdrücklich zum Bestandteil der Beschreibung gemacht wird, ohne an dieser Stelle ihren Wortlaut zu wiederholen.

Es sei hier allgemein darauf hingewiesen, dass bei dem Sicherheitsbindungssystem der hier angegebenen Art die Skischuhsohle je nach ausgeübter Skisportart festen Kontakt zum Ski erhält und dass hieraus für viele Sportarten ein besseres Fahrgefühl bzw. Fluggefühl resultiert. Die vereinfachte Konstruktion bedingt auch eine Verringerung des Gewichtes des Sicherheitsbindungssystems.

Nachfolgend werden Ausführungsbeispiele des hier angegebenen Sicherheitsbindungssystems anhand der Zeichnungen erläutert. Es stellen dar:
- Fig. 1: eme perspektivische, ausschnittsweise Darstellung emer ersten Ausführungsform des Sicherheitsbindungssystems;
- Fig.2: eine ausschnittsweise, perspektivische Darstellung der Einspannvorrichtung einer zweiten Ausführungsform des Sicherheitsbindungssystems;
- Fig.3: eine schematische, teilweise im Schnitt gezeichnete Seitenansicht der Einspannvorrichtung; und
- Fig.4: eine Aufsicht auf einen Ausschnitt des Sicherheitsbindungssystems gemäß Fig. 2 unter gleichzeitiger Darstellung einer Skibremse und eines Harscheisens.

Vor einer Beschreibung der Ausführungsformen und ihrer Modifikationen sei darauf hingewiesen, dass eine detaillierte Beschreibung der Anschlagmittel zwischen einem Haltepunkt im Fersenbereich des Skischuhs einerseits und einem Haltepunkt an der Skioberfläche etwa unterhalb des Skischuhhaltepunktes andererseits zur Begrenzung der Winkelstellung zwischen der Skischuhsohle und der Skioberfläche in einer vertikalen Mittellängsebene zur Skioberfläche im Hinblick auf die diesbezüglichen Ausführungen in der EP 2 383 025 A1 entbehrlich ist.

In den Zeichnungen sind einander entsprechende Teile jeweils mit gleichen Bezugszeichen versehen.

Aus den Fig. 1 und 3 ist ersichtlich, dass auf den Ski 1 mittels nicht dargestellter Schrauben, welche durch eine Befestigungslochreihe 2 in den Ski 1 eingeschraubt sind, eine Basisplatte 3 befestigt ist, von welcher beidseitig symmetrisch zur Mittellängsachse des Skis 1 Lagerböcke 4 und auf der von den Skispitzen des Skis 1 abliegenden Seite der Basisplatte 3 wiederum symmetrisch zur Mittellängsachse des Skis 1 seitliche Lagergabeln 5 wegragen.

An den seitlichen Lagergabeln 5 sind über vertikal zur Skioberfläche orientierte Achsen Winkelhebel 6 und 7 gelagert, deren zum Skiende weisende Hebelarme als Kopplungsmittel zum Skischuh 8 hin kugelige oder kegelige Ausnehmungen 9 und 10 aufweisen, die mit entsprechenden kugeligen oder kegeligen Vorsprüngen 11 bzw. 12 am Vorderende der Skischuhsohle in Eingriff gebracht werden können, wie dies in Fig. 1 dargestellt ist.

Die jeweils anderen Enden der Winkelhebe16 und 7 sind über Lenker 13 und 14 mit seitlichen Lageransätzen 15 bzw. 16 gekoppelt, welche von einem Federgehäuse 17 im Bereich von dessen Vorderende seitlich wegstehen.

Das Federgehäuse 17 hat, Wle m Fig.3 angedeutet, im Wesentlichen langgestreckt kastenf6rmige Gestalt und ist zwischen den von der Basisplatte 3 aufragenden Lagervorsprüngen 4 geführt und außerdem über eine in Fig. 3 angedeutete Längsführung mit der Basisplatte 3 verbunden, die in Fig. 3 durch eine unterbrochene Linie 18 angedeutet ist.

Auf der der Skispitze zugewandten Seite des Federgehäuses 17 ist eine Federgehäusewand mit einer Bohrung versehen, durch welche eine Gewindestange 19 reicht, die an ihrem außerhalb des Federgehäuses gelegenen Ende einen etwa würfelförmigen Lagerkopf20 trägt, durch dessen Lagerbohrung 21 eine Lagerungsachse 22 geführt ist, die mit ihren Außenenden die Verbindung zu einem Spannhebel 23 herstellt.

Innerhalb des Federgehäuses 17 reicht die Gewindestange 19 zu einem innerhalb des Federgehäuses verschiebbaren Widerlager 24, mittels welchem die Druckspannung einer innerhalb des Federgehäuses die Gewindestange 19 umschlingenden Druck-Schraubenfeder 25 einstellbar ist.

Außerhalb des Federgehäuses 17 stützt sich gegen die der Skispitzen zugewandten Wand des Federgehäuses eine auf die Gewindestange 19 aufgeschraubte Mutter 26a, mittels welcher durch Verschrauben die Einstellung der Kopplungsmittel 9 und 10 relativ zu den Gegenkopplungsmitteln 11 und 12 durch Justieren der Stellung der Winkelhebel 6 und 7 bei der in Fig. 1 und Fig. 3 dargestellten Schließstellung des Spannhebels 23 eingestellt werden kann.

Das Justieren für die Auslösung des Sicherheitsbindungssystems bei übergroßen Längskräften und Querkräften geschieht durch Verstellen des Feder-Widerlagers 24. Gemäß der in Fig. 1 dargestellten Ausftihrungsform ist der Spannhebel 23 über beidseitig an seine vertikal zur Skioberfläche orientierte Seitenflanschen angeschlossene Lenkerteile 28 mit den von der Basisplatte 3 aufragenden Lageransätzen 4 verbunden, mit denen auch um eine mit 29 bezeichnete Schwenkachse verschwenkbar ein Verrastungshebel 30 verbunden ist.

Dieser Verrastungshebel besitzt eine in Verriegelungsstellung des Verrastungshebels 30 das dem Skiende zugewandte Ende des Federgehäuses 17 umgreifende Verriegelungsnase 31, welche bewirkt, dass in der in Fig. 1 gezeigten Verrastungsstellung des Verrastungshebels 30 das Federgehäuse 17 sich nicht mehr in Richtung auf das Skiende bewegen kann und folglich das Sicherheitsbindungssystem in diesem Falle seine Auslösefunktion verliert.

Federmittel, Rastervorsprünge und Verrastungsvertiefungen in Zuordnung zu oder in Anordnung an dem Verrastungshebel 30 und dem Federgehäuse 17 sind zur Vereinfachung der Darstellung in der Zeichnung weggelassen.

Die in Fig. 2 gezeigte Ausftihrungsform unterscheidet sich von der Ausführungsform nach Fig. 1 dadurch, dass hier der mit 30a bezeichnete Verriegelungshebel, wie im übrigen auch in Fig. 3 angedeutet, einstückig an den Spannhebel 23a angesetzt ist, derart, dass der Spannhebel 23a in einer in Fig. 2 gezeigten Spannstellung die nach rückwärts weisenden Hebelarme der Winkelhebel 6 und 7 an die kegeligen oder kugeligen Gegenkopplungsmittel der Schuhsohle des Skischuhs 8 anlegt, wobei aber in dieser in Fig. 2 gezeigten Stellung die Verriegelungsnase 31 noch nicht das hintere Ende des Federgehäuses 17 hintergreift und somit die Sicherheitsbindungsfunktion beibehalten ist. Erst dann, wenn der Spannhebel 23a vollständig in die in Fig.3 angedeutete Stellung niedergedrückt ist, hintergreift die Verriegelungsnase 31 das hintere Ende des Federgehäuses 17 und verrastet sich dort in Rastvertiefungen des Federgehäuses, derart, dass dann eine Sicherheitsfunktion zur Auslösung der Sicherheitsbindung gesperrt ist.

Diese Einstellung des hier vorgeschlagenen Sicherheitsbindungssystems wird vom Tourenskifahrer beim Aufstieg, beim Überqueren von beispielsweise stark gefroren steilen Hängen und beim Einsatz von Harscheisen, ebenfalls vorzugsweise beim Queren von Steilhängen gewählt, wobei hier weiter unten in Verbindung mit Fig. 4 näher eingegangen wird.

In den Fig. 1 bis 3 ist ein Vertikalabstand A eingezeichnet, welchen die unteren Flächen der mit den Lenkern 13 und 14 verbundenen, nach einwärts weisenden Hebelarme der Winkelhebel 6 und 7 von der Skioberfläche aufweisen. Dieser Abstand A gestattet es, auf der Oberfläche des Skis 1 eine Skibremse 33 an sich bekannter Bauart in unmittelbarer Nachbarschaft zur Einspannvorrichtung des Sicherheitsbindungssystems im Vorderfußbereich zu montieren. Während bei für die Verwirklichung der Sicherheitsfunktion etwa gemäß Fig.2 geschlossenem Spannhebel 23a die Winkelhebel 6 und 7 zu beiden Seiten des Skischuhs die in Fig. 4 gezeigte Stellung einnehmen, verschwenken sich die Winkelhebel 6 und 7 bei geöffnetem Spannhebel 23a unter Verschwenkung der nach innen weisenden Hebelarme der Winkelhebel 6 und 7 in Richtung zum Skiende und gelangen über die Betätigungsschleife 34 der Skibremse 33 derart, dass die Skibremse 33 in nicht ausgelöster Stellung verbleibt und der Skifahrer bequem aus der Bindung aussteigen oder zur Vorbereitung der Schließung des Spannhebels 23a in die Bindung einsteigen kann. Beim Ansprechen der Sicherheitsbindung beispielsweise während der Abfahrt kann die Betätigungsschleife 34 jedoch ungehindert nach aufwärts klappen und den Bremsarm seitlich des Skis 1 in den Schnee drücken.

Die Vertikalabstände zwischen den seitlichen Lagerarmen 5 der Basisplatte 3 und den unteren Flächen der Winkelhebel 6 und 7 und auch der unteren Fläche der Schuhsohle einerseits und der Oberfläche des Skis I andererseits können schließlich ausreichend groß gewählt werden, derart, dass ein Harscheisen 36, welches strichpunktiert in Fig. 4 angezeichnet ist, bei in der Sicherheitsbindung festgehaltenem Skischuh unter diesen und den hinteren Teil der Einspannvorrichtung eingeschoben werden kann, ohne dass der Skischuh aus der Sicherheitsbindung gelöst werden muss. Der Skifahrer kippt lediglich den Skischuh um die Einspannstellen zwischen den Kopplungsmitteln und Gegenkopplungsmitteln 9 und 10 bzw. 11 und 12 ausreichend nach vorwärts, so dass sich dann das Harscheisen 36 unter die Skischuhsohle schieben lässt und mit seinen Seitenflanschen seitlich am Ski 1 vorbei mit dem gezackten unteren Rand der Seitenflanschen in den verharschten Schnee eingreifen kann.

Abschließend sei noch auf eine mögliche Abwandlung der hier angegebenen Sicherheitsbindung verwiesen, bei welcher einer der Winkelhebel 6 oder 7 in Richtung auf das Skiende verlängert und eines der Gegenkopplungsmittel 11 oder 12 am Skischuh nach rückwärts versetzt angeordnet ist, derart, dass eine Verbindungsachse zwischen den Kopplungsmitteln und den Gegenkopplungsmitteln an den Winkelhebeln einerseits und dem Skischuh andererseits in einem von 90° abweichenden Winkel zur Skilängsachse verläuft und dann beim Anheben des fersenseitigen Endes der Schuhsohle der Skischuh vertwistest wird, derart, dass sich eine durch den Schuhschaft bestimmte Achse aus der vertikalen Mittellängsebene des Skis herausbewegt, wodurch beim Skispringen die durch die Skiunterseite gebildete wirksame Auftriebsfläche beim Flug vergrößert wird.

## Patentansprüche

1. Sicherheitsbindungssystem für den Skisport mit einer die Sohle des Skischuhs (8) im Vorderfußbereich gegen Längskräfte und gegen unterhalb eines Auslösewertes liegende Querkräfte haltenden Einspannvorrichtung und mit zwischen einem Haltepunkt im Fersenbereich des Skischuhs einerseits und einem Haltepunkt an der Skioberfläche etwa unterhalb des Skischuhhaltepunkts andererseits wirksamen Anschlagmitteln zur Begrenzung der Winkelstellung zwischen der Skischuhsohle und der Skioberfläche in einer vertikalen Mittellängebene zur Skioberfläche, wobei die Einspannvorrichtung beiderseits des Vorderfußbereichs des Skischuhs (8) um vertikal zur Skioberfläche orientierte Schwenkachsen verschwenkbare Winkelhebel (6, 7) aufweist, die an ihren von der Skispitze abliegenden Hebelenden Kopplungsmittel (9, 10) tragen, die in der Einspannstellung mit Gegenkopplungsmitteln (11, 12) nahe dem Vorderende der Skischuhsohle in Eingriff stehen, **dadurch gekennzeichnet, dass** die Einspannvorrichtung mit einer Sperrvorrichtung (30; 30a) versehen ist, welche wahlweise in eine Freigabestellung oder in eine Sperrstellung verstellbar ist, in welch letzterer die Kopplungsmittel (9, 10) der Winkelhebel (6, 7) der Einspannvorrichtung mit den Gegenkopplungsmitteln (11, 12) nahe dem Vorderende der Schuhsohle unabhängig von Längskräften und Querkräften in Eingriff gehalten sind.

2. Sicherheitsbindungssystem nach Anspruch 1, **dadurch gekennzeichnet, dass** die Einspannvorrichtunge ein Federgehäuse (17) enthält, welches an einer auf der Skioberfläche befestigten Basisplatte (3) längs der Skilängsachse verschieblich geführt und mit seitlichen Lageransätzen (15, 16) versehen ist, die über Lenker (13, 14) mit um vertikal zur Skioberfläche orientierte Schwenkachsen verschwenkbaren Winkelhebel (6, 7) gekoppelt sind, deren in Richtung auf das Skiende weisende Hebelarme die Kopplungsmittel (9, 10) zur Kopplung mit den Gegenkopplungsmitteln (11, 12) nahe dem Vorderende der Schuhsohle tragen, wobei ferner in dem Federgehäuse (17) eine sich gegen eine der Skispitze zugewandte Vorderwand des Federgehäuses einerseits und gegen ein die Vorspannung justierendes Widerlager (24) andererseits abstützende Druck-Schraubenfeder (25) vorgesehen ist, welche eine in das Federgehäuse einstellbar hineinreichende Gewindestange (19) umschlingt, welche ihrerseits mit ihrem außerhalb des Federgehäuses gelegenen Ende (20) über eine Lagerungsachse (22) mit einem mit der Basisplatte über Lenkerteile (28) gekoppelten Spannhebel (23; 23a) verbunden ist.

3. Sicherheitsbindungssystem nach Anspruch 2, **dadurch gekennzeichnet, dass** an den von der Basisplatte (3) aufragenden Lagerböcken oder Lagervorsprüngen (4) ein gesonderter Verastungshebel (30) gelagert ist, welcher mit einer Verriegelungsnase (31) in der Verriegelungsstellung das dem Skiende zugewandte Ende des Federgehäuses 17 umgreift, derart, dass das Sicherheitsbindungssystem in der Verriegelungsstellung seine Auslösefunktion verliert.

4. Sicherheitsbindungssystem nach Anspruch 2, **dadurch gekennzeichnet, dass** der Spannhebel an seinem zum Skiende weisenden Ende einstückig angeformt einen Verrastungshebelansatz (30a) trägt, welcher in eine Verriegelungsstellung niederdrückbar ist, in welcher eine an dem dem Skiende zugewandten Ende des Verrastungshebels angesetzte Verriegelungsnase 31 in eine Verriegelungsstellung bewegbar ist, in welcher die Verriegelungsnase das Federgehäuse (17) hintergreift.

5. Sicherheitsbindungssystem nach einem der Ansprüche 2 bis 4, **dadurch gekennzeichnet, dass** auf der Oberfläche des Skis (1) eine Skibremse (33) in unmittelbarer Nachbarschaft zur Einspannvorrichtung des Sicherheitsbindungssystems im Vorderfußbereich montiert ist, derart, dass bei geöffnetem Spannhebel (23; 23a) die Winkelhebel (6, 7) zu beiden Seiten des Skishuhs (8) in eine Stellung verschwenken, in welcher die nach innen weisenden Helbelarme der Winkelhebel über eine Betätigungsschleife (34) der Skibremse (33) verschwenkbar sind, in welcher die Skibremse in nicht ausgelöster Stellung gehalten wird.

6. Sicherheitsbindungssystem nach einem der Ansprüche 2 bis 5, **dadurch gekennzeichnet, dass** die Vertikalabstände zwischen den seitlichen Lagerarmen (5) der Basisplatte (3) und den Unterflächen der Winkelhebel (6, 7) sowie auch der Unterseite der Schuhsohle einerseits und der Skioberfläche andererseits so groß gewählt sind, dass ein Harscheisen (36) nach Hochkippen des Skischuhs (8) um die Einspannstellen zwischen den Kopplungsmitteln und Gegenkopplungsmitteln (9, 10 bzw. 11, 12) unter die Skischuhsohle einschiebbar ist, derart, dass das Harscheisen mit seinen Seitenflanschen seitlich am Ski vorbei mit dem Rand der Seitenflanschen in den verharschten Schnee eindrückbar ist.

7. Sicherheitsbindungssystem nach einem der Ansprüche 1 bis 6, **dadurch gekennzeichnet, dass** die Verbindungslinie zwischen einander zugeordneten Kopplungsmitteln und Gegenkopplungsmitteln der Einspannvorrichtung einerseits und der Skischuhsohle andererseits ineinem von 90° abweichenden Winkel zur Skilängsachse verläuft, derart, dass beim Anheben des fersenseitigen Endes der Schuhsohle der Skischuh vertwistet wird, derart, dass eine durch den Schuhschaft bestimmte Achse aus der vertikalen Mittellängsebene des Skis herausbewegbar ist.
